# EUROPÄISCHE PATENTSCHRIFT

(11) **EP 0 250 730 B1**
(45) Veröffentlichungstag und Bekanntmachung des Hinweises auf die Patenterteilung: **20.03.1991**
(21) Anmeldenummer: 87104912.8
(22) Anmeldetag: 02.04.1987
(51) Int. Cl.: E04G 9/05

(54) **Schaltafel**
Forming panel
Panneau de coffrage

(30) Priorität: 02.07.1986 DE 8617602 U
(43) Veröffentlichungstag der Anmeldung: 07.01.1988
(73) Patentinhaber: NOE-Schaltechnik KG, D-7334 Süssen (DE)
(72) Erfinder:
(74) Vertreter: Dreiss, Fuhlendorf, Steimle & Becker, Patentanwälte

(56) Entgegenhaltungen:
- EP-A- 0 146 844
- DE-A- 2 103 853
- DE-A- 2 848 154
- DE-A- 2 943 999
- LU-A- 66 654

## Beschreibung

Die Erfindung betrifft eine Schaltafel zum Einschalen von Betonmassen mit einem aus Hohlprofilen zusammengesetzten Metallrahmen der einen Absatz aufweist, der den Außenrand einer Platte bündig aufnimmt und abstützt.

Bei einer aus der DE-PS 28 48 154 bekannten Schaltafel besteht die Platte aus Sperrholz. Neben dem relativ hohen Preis hat Sperrholz den Nachteil des Aufquellens bei eindringender Feuchtigkeit. Bei starker Beanspruchung fasert die Oberfläche der Platten auf. Durch eventuell notwendig werdende Bohrungen kann in das Platteninnere Feuchtigkeit eindringen, was zum Aufquellen der Platte führen kann, so daß keine sauberen Betonflächen mehr erreicht werden können. Durch die Eigenschaften der Platten aus Sperrholz ist die Lebensdauer der Schaltafel beschränkt, Schrauben reißen leicht aus und die Oberfläche baucht im Schraubenbereich oft aus. Ohne besondere Spachtelmaßnahmen sind die Tafeln aus Holz oberflächenstrukturiert, was insbesondere bei der Herstellung von Sichtbeton unerwünscht ist.

Aus der EP-A-0 146 844 und der LU-A-66 654 ist es bekannt, Schaltafeln aus Kunststoff herzustellen. Diese bekannten Schaltafeln weisen keinen umlaufenden Metallrahmen auf, so daß sie trotz der evtl. Verwendung versteifenden Einlagen relativ Biegeweich sind und daher die Schaltafeln beim Einsatz vielfach abgestützt werden müssen, was für die Aufstellung der Schalung sehr aufwendig ist. Aus der LU-A-66 654 ist es ferner noch bekannt, im Abstand parallel zueinander und im Abstand von den Oberflächen verlaufende Kanäle vorzusehen, in denen wenigstens zum Teil Verstärkungsstäbe eingesetzt sind. Diese Kanäle haben einen quadratischen Querschnitt. Bei Belastung treten in den Eckbereichen hohe Spannungsspitzen auf, die zur Rißbildung im Kunststoff führen, verbunden mit dem Nachteil, daß dann durch diese Risse Wasser eindringen und die Tafeln zerstören kann.

Aus der EP-A3-l46 844 ist es bekannt, den Kunststoff durch Gewebe oder Fasern zu verstärken. Diese bekannten Kunststoffplatten werden durch Pressen hergestellt, was komplizierte und relativ teuere Formen und insbesondere große leistungsstarke Pressen erfordert.

In Vermeidung der geschilderten Nachteile liegt der vorliegenden Erfindung die Aufgabe zugrunde, eine Schaltafel der eingangs genannten Art so auszubilden, daß mit relativ einfachen Werkzeugen eine formbeständige Schaltafel hoher Belastbarkeit erhalten wird.

Zur Lösung dieser Aufgabe sieht die Erfindung vor, daß die Platte aus Kunststoff, vorzugsweise PVC besteht, daß der Kunststoff durch Naturfasern, Mineralfasern, Glasfasern und/oder Metallfasern in Form von Fäden, Fadenstücken, Geweben, Gewebestücken und/oder Vlies verstärkt ist, wobei die Länge der Fadenstücke zwischen etwa fünf und fünfzehn Millimeter liegt, daß ferner die Platte im Abstand parallel zueinander und im Abstand von der Plattenoberfläche verlaufende Kanäle aufweist, daß diese Kanäle etwa einen Kreis- oder Ellipsenquerschnitt haben, und daß wenigstens in einem Teil der Kanäle Verstärkungsstäbe vorgesehen sind und daß die Platte aus Plattenstreifen zusammengesetzt ist und daß diese Plattenstreifen durch Extrusion hergestellt sind, daß ferner die Plattenstreifen im Querschnitt seitliche Vorsprünge und Aussparungen aufweisen für eine nut- und federartige oder schwalbenschwanzartige Verbindung der Plattenstreifen.

Eine Erhöhung der Biegefestigkeit und damit der möglichen Belastbarkeit kann dadurch erreicht werden, daß das Vlies oder Gewebe nahe unter den Oberflächen der Platte im Kunststoff eingebettet ist.

Dadurch daß die Fasern- oder Gewebeschnitzel in den Kunststoff eingemischt und die Platten durch Extrudieren hergestellt werden, erfolgt eine gewisse Ausrichtung der Fasern oder Federn beim Extrudieren, so daß die mechanische Eigenschaften der Platten in Richtung der Extrusion anders sind, als quer dazu. Zum Ausgleich könnten die Gewebe ihn Extrusionsrichtung weniger oder dünnere Federn oder Drähte aufweisen als quer dazu, um hier wieder symmetrische Eigenschaften zu erreichen, bei Beibehaltung der besonders günstigen Extrusionsverfahrens.

In vorteilhafter Weise kann zur Erleichterung des Ausschalens und zum Reinigen der Schaltafeln die Oberflächen der Platten mit einer Schicht aus Polytetraflouräthylen (Teflon) versehen sein.

Die Platten sind vorzugsweise symmetrison zu ihrer Mittelebene ausgebildet, so daß durch Wenden der Platten eine weitere Ernohung der Gebrauchsdauer erzielbar ist. Die Plattendicke kann bei geringem Gewicht kleingehalten werden, wenn die Rahmen aus einem Honlprofil bestehen, wobei eine saubere Betonoberfläche ohne Randabdruck erzielt werden kann, wenn das Hohlprofil einen Absatz aufweist, durch den der außenrand der Platte bündig aufgenommen ist. Hierdurch erfolgt gleichzeitig ein besonders guter Schutz der weicheren Plattenkante gegen Beschädigungen.

Wietere erfindungsgemäße Ausbildungen sind den Unteransprüchen zu entnehmen und werden mit ihren Vorteilen in der nachstehenden Beschreibung näher erläutert. In den beigefügten Zeichnungen zeigt

Figur 1 einen Teilschnitt durch eine Schaltafel

Figuren 2 Teilschnitte durch verschiedene Ausführungen bis 6 von Platten der Schaltafel.

Die in Figure 1 im Teilquerschnitt dargestellte Schaltafel 1 besteht aus einem Metallrahmen 2, einem Hohlprofil 3, das einen Absatz 4 aufweist, in dem eine Platte 5 bündig zu ihrer Oberfläche 6 eingesetzt ist. Dabei liegt der Außenrand 7 der Platte 5 am Vorsprung 8 des Absatzes 4 dicht an, wobei zur Überbrückung eventueller Toleranzen der Absatz 4 etwas nach unten und seitlich, einen L-förmigen Freiraum 9 bildend, ausgeformt ist. Die Dicke der Platte 5 entspricht dabei der Höhe des Vorsprungs 8, so daß die Oberfläche 6ʹ mindestens auf dem Kantenbereich 10 des Absatzes voll aufliegt.

Die Platte 5 selbst ist in bekannter Weise an nicht dargestellten Querstreben des Metallrahmens 2 über Schrauben befestigt.

Die in Figur 1 dargestellte Platte 5 besteht aus Kunststoff und zwar aus PVC (Polyvenylchlorid). Zur Erhöhung der Standzeit bei Dauerbeanspruchung sind dem Kunststoff Fasern 11 beigemischt, bspw. Textilfasern, Glasfasern oder zur besonderen Erhöhung der Festigkeit Kohlefasern. Es können aber auch Metallfasern oder auch Fäden verwendet werden.

Zur Erleichterung der Herstellung der Platten 5 durch Extrudieren, haben die Fasern oder Fäden eine von begrenzte Länge zwischen etwa 5 und 15 mm, was haben ein Optimum zwischen Verarbeitbarkeit und Festigkeitssteigerung ergibt.

Zur weiteren Erhöhung der Belastbarkeit der Platten 5 können nahe unter den Oberflächen 6, 6ʹ Gewebe 12 aus textilen Werkstoffen Glasfasern oder auch Metalldrähten eingebettet sein, wie dies in Figur 2 dargestellt ist.

Bei der Herstellung der Platten 5 durch Extrusion erfolgt eine gewisse Ausrichtung der in das Material eingebetteten Fasern, so daß bei einer Plattenbelastung der Verformung abhängig von der Extrusionsrichtung ist. Um hier in allen Richtungen gleiche Durchbiegeverformungen bei Plattenbelastung zu erreichen, können asymmetrische Gewebe verwendet werden, bei denen quer zur Extrusionsrichtung mehr Fäden vorgesehen sind als in Extrusionsrichtung, wie dies in Figur 3 angedeutet ist. Hier kommen auf jeden Kettfaden zwei Schußfäden. Ein Ausgleich kann aber auch durch Verwendung unterschiedlicher Faden- oder Drahtstärken erreicht werden.

Zur Material- und Gewichtseinsparung sind in Extrusionsrichtung parallele Kanäle im Platteninneren vorgesehen, wie dies in Figur 4 angedeutet ist. Die Kanäle 13 können Kreisquerschnitt oder wie dargestellt, einen Elipsenquerschnitt aufweisen. Zur Erhöhung der Biegesteifigkeit sind in einzelne oder alle Kanäle 13 Verstärkungsstreben 14 in Form von Metallstäben oder Rohren eingesetzt. Die Verstärkungsstreben 14 können aber auch aus glasfaserverstärktem Material hergestellt sein.

Um rationell Schaltafeln 1 verschiedener Abmessungen herstellen zu ist vorteilhaft die Platte 5 aus Plattenstreifen 15 zusammengesetzt. Diese weisen an ihren Längsseiten einerseits einen Vorsprung 16 und andererseits eine Aussparung 17 auf, bspw. wie in Figur 4 dargestellt in Schwalbenschwanzform oder wie in Figur 5 dargestellt in Form einer Feder 16ʹ und einer Nut 17ʹ.

Die Verbindung kann aber auch gemäß Figur 6 durch zwei Längsnuten 18 und einen eingelegten im Querschnitt etwa rechteckförmigen Materialstreifen 19 gebildet sein.

Zur Verbesserung der Verbindung kann die Feder 16ʹ mit der Nut 17ʹ bzw. der Materialstreifen 19 in den Längsnuten 18 verklebt sein.

Zur Erleichterung der Entschalung und auch der Reinigung können die Oberflächen 6, 6ʹ mit einer Teflonbeschichtung versehen sein, so daß kein Schalöl verwendet werden muß.

Die Härte des Kunststoffwerkstoff ist so eingestellt, daß in die Platten 5 Nägel oder Schrauben eingetrieben werden können.

## Patentansprüche

1. Schaltafeln zum Einschalen von Betonmassen mit einem aus Hohlprofilen zusammengesetzten Metallrahmen (2), der einen Absatz (4) aufweist, der den Außenrand (7) einer Platte (5) bündig aufnimmt und abstützt, **dadurch gekennzeichnet,** daß die Platte (5) aus Kunststoff, vorzugsweise PVC besteht, daß der Kunststoff durch Naturfasern, Mineralfasern, Glasfasern und/oder Metallfasern in Form von Fäden, Fadenstücken, Geweben, Gewebestücken und/oder Vlies verstärkt ist, wobei die Länge der Fadenstücke zwischen etwa fünf und fünfzehn Millimeter liegt, daß ferner die Platte (5) im Abstand parallel zueinander und im Abstand von der Plattenoberfläche (6,6') verlaufende Kanäle aufweist, daß diese Kanäle (13) etwa einen Kreis- oder Ellipsenquerschnitt haben, und daß wenigstens in einem Teil der Kanäle (13) Verstärkungsstäbe (14) vorgesehen sind und daß die Platte (5) aus Plattenstreifen (15) zusammengesetzt ist und daß diese Plattenstreifen (15) durch Extrusion hergestellt sind, daß ferner die Plattenstreifen (15) im Querschnitt seitliche Vorsprünge (16) und Aussparungen (17) aufweisen für eine Verbindung mit zwei Längsnuten (18) und einem eingelegten Materialstreifen (19) mit rechten Querschnitt oder für eine nut- und federartige oder schwalbenschwanzartige Verbindung der Pattenstreifen (15).

2. Schaltafel nach Anspruch 1, dadurch gekennzeichnet, daß das Vlies oder Gewebe (12) nahe unter den Oberflächen (6,6') der Platte (5) im Kunststoff eingebettet ist.

3. Schaltafel nach Anspruch 1 oder 2, dadurch gekennzeichnet, daß die Fasern (11) oder Gewebeschnitzel in den Kunststoff eingemischt sind.

4. Schaltafel nach Anspruch 3, dadurch gekennzeichnet, daß die Gewebe (12) in Extrusionsrichtung weniger oder dünnere Fäden oder Drähte aufweisen als quer dazu (Fig. 3).

5. Schaltafel nach Anspruch 1, dadurch gekennzeichnet, daß die Verstärkungsstäbe (14) selbst Hohlprofile sind.

6. Schaltafel nach einem der Ansprüche 1 bis 5, dadurch gekennzeichnet, daß die Oberflächen (6,6') der Platten (5) mit einer Teflonschicht versehen sind.

7. Schaltafel nach einem der Ansprüche 1 bis 6, dadurch gekennzeichnet, daß die Dicke der Platten (5) oder Plattenstreifen (15) etwa 20 mm beträgt.

## Claims

1. Shuttering panels for the shuttering of concrete materials comprising a metal frame (2) which is composed of hollow profile members and which has a step (4) which receives and supports the outer edge (7) of a panel member (5) in flush relationship characterised in that the panel member (5) comprises plastics material, preferably PVC, that the plastics material is reinforced by natural fibres, mineral fibres, glass fibres and/or metal fibres in the form of filaments, filament portions, cloths, cloth portions and/or fleece, wherein the length of the filament portions is between about five and fifteen millimetres, that in addition the panel member (5) has passages which extend at a spacing parallel to each other and at a spacing from the surface (6, 6') of the panel member, that said passages (13) are approximately of circular or elliptical cross-section, that reinforcing bars (14) are provided at least in a part of the passages (13), that the panel member (5) is composed of panel strips (15), that said panel strips (15) are produced by extrusion, and that in addition the panel strips (15) have in cross-section lateral projections (16) and recesses (17) for a connection with two longitudinal grooves (18) and an inserted material strip (19) of right cross-section or for a connection of the panel strips (15) of tongue and groove type or dovetail type.

2. A shuttering panel according to claim 1 characterised in that the fleece or cloth (12) is embedded in the plastics material closely beneath the surfaces (6, 6') of the panel member (5).

3. A shuttering panel according to claim 1 or claim 2 characterised in that the fibres (11) or chopped cloth portions are mixed into the plastics material.

4. A shuttering panel according to claim 3 characterised in that the cloth (12) has fewer or thinner filaments or wires in the extrusion direction than transversely with respect thereto (Figure 3).

5. A shuttering panel according to claim 1 characterised in that the reinforcing bars (14) are themselves hollow profile members.

6. A shuttering panel according to one of claims 1 to 5 characterised in that the surfaces (6, 6') of the panel members (5) are provided with a Teflon coating.

7. A shuttering panel according to one of claims 1 to 6 characterised in that the thickness of the panel members (5) or panel strips (15) is about 20 mm.

## Revendications

1. Planches de coffrage pour le coffrage de masses de béton comprenant un cadre métallique (2) composé de profilés creux qui présentent un retrait (4) lequel reçoit et supporte le bord extérieur (7) d'une plaque (5), caractérisées en ce que la plaque (8) est réalisée en matière plastique de préférence en PVC, en ce que cette matière plastique est renforcée par des fibres naturelles, des fibres minérales, des fibres de verre et/ou des fibres métalliques sous forme de fils, morceaux de fil, tissus, morceaux de tissu et/ou d'une nappe non tissée, la longueur des morceaux de fil se situant entre 5 et 15 mm, en ce que par ailleurs, la plaque (5) présente des canaux (13) s'étendant parallèlement les uns aux autres et placés à une certaine distance mutuelle et à une certaine distance de la surface de la plaque (6, 6'), en ce que lesdits canaux (13) ont une section transversale circulaire ou elliptique et qu'au moins dans une partie des canaux (13) sont prévues des barres de renfort (14) et en ce que la plaque (5) est composée de bandes (15) et que lesdites bandes (15) sont fabriquées par extrusion, en ce que par ailleurs lesdites bandes (15) présentent dans leur section transversale des saillies (16) et des évidements (17) latéraux pour assurer un assemblage comportant deux gorges longitudinales (18) et une bande de matière (19) insérée à section transversale droite ou pour assurer un assemblage par gorge et ressort ou en queue d'aronde des bandes (15).

2. Planches de coffrage selon la revendication 1, caractérisées en ce que la nappe non tissée ou le tissu (12) sont noyés dans la matière plastique à proximité des surfaces (6, 6') de la plaque (5).

3. Planches de coffrage selon la revendication 1 ou 2, caractérisées en ce que les fibres (11) ou les rognures de tissus sont incorporées dans la matière plastique.

4. Planches de coffrage selon la revendication 3, caractérisées en ce que les tissus présentent des fils plus minces et en nombre inférieur dans le sens de l'extrusion que transversalement à ce sens.

5. Planches de coffrage selon la revendication 1, caractérisées en ce que les barres de renfort (14) sont elles-mêmes des profilés creux.

6. Planches de coffrage selon l'une quelconque des revendications 1 à 5, caractérisées en ce que les surfaces (6, 6') des plaques (5) sont munies d'une couche de Téflon.

7. Planches de coffrage selon l'une quelconque des revendications 1 à 6, caractérisées en ce que l'épaisseur des plaques (5) ou des bandes (15) est d'environ 20 mm.
